# EUROPÄISCHE PATENTSCHRIFT

(11) **EP 0 300 270 B1**
(45) Veröffentlichungstag und Bekanntmachung des Hinweises auf die Patenterteilung: **20.01.1993**
(21) Anmeldenummer: 88110748.6
(22) Anmeldetag: 06.07.1988
(51) Int. Cl.: H01H 71/50

(54) **Verklinkung für einen Schnellschalter**
Latch arrangement for a high-speed circuit breaker
Dispositif de verrouillage pour disjoncteur rapide

(30) Priorität: 22.07.1987 CH 2776/87
(43) Veröffentlichungstag der Anmeldung: 25.01.1989
(73) Patentinhaber: BBC Brown Boveri AG, CH-5401 Baden (CH)
(72) Erfinder: Duffour, Henri, F-74140 Douvaine (FR); Martin, Serge, CH-1217 Meyrin (CH); Studer, Ernst, CH-1209 Genève (CH)

(56) Entgegenhaltungen:
- FR-A- 629 390
- US-A- 2 031 458
- US-A- 2 251 171
- US-A- 3 012 800
- US-A- 3 864 649

## Beschreibung

### TECHNISCHES GEBIET

Die Erfindung geht aus von einer Verklinkung für einen Schnnellschalter gemäss dem Oberbegriff des Anspruchs 1.

### STAND DER TECHNIK

Aus der Patentschrift US-A-3 864 649 ist ein Schnellschalter bekannt, der eine über eine Rolle auf einen beweglichen Kontakt einwirkende Klinke aufweist. Die der Rolle zugewandten Seite der Klinke ist etwas der Rollenkontur angepasst. Der bewegliche Kontakt wird durch eine Feder in Ausschaltrichtung beaufschlagt, die Klinke verhindert im eingeschalteten Zustand jedoch die Auschaltbewegung des Kontakts. Sobald die Klinke durch einen Auslöser betätigt wird, gibt sie die Ausschaltbewegung des Kontakts frei. Die Klinke muss vollständig seitwärts verschoben werden, damit die Rolle und damit die Kontaktbewegung freigegeben wird.

Aus der Patentschrift US-A-2031 458 ist eine Verklinkung bekannt, die das Ansprechen eines elektrischen Auslösers umsetzt in eine Betätigung eines nachgeschalteten Schaltelementes. Bei dieser Verklinkung wirkt die Klinke gegen eine Rolle einer mit Federkraft beaufschlagten Verriegelung, wobei das durch die die Klinke betätigende Kraft ausgeübte Drehmoment annähernd gleich sein soll, wie die durch Reibungskräfte erzeugten Drehmomente, welche eine Bewegung der Klinke verhindern.
Es ist eine Verklinkung für einen Schnellschalter bekannt mit einer in einer beweglichen Kontaktbrücke drehbar auf einer Achse gelagerten Rolle. Beim Einschalten wirkt eine durch einen Magnet betätigte Klinkenstange auf die Rolle ein, drückt die Kontaktbrücke gegen einen festen Kontakt und schliesst so den Stromkreis durch den Schnellschalter. Die nötige Kontaktkraft wird ebenfalls von dem Magnet über die Klinkenstange auf die Rolle übertragen. Bei einer normalen Ausschaltung des Schnellschalters wird der Magnet entregt und eine ebenfalls auf die Rolle einwirkende, vorgespannte Ausschaltfeder zieht die Kontaktbrücke in Ausschaltstellung. Der dabei auftretende Lichtbogen wird auf bekannte Art gelöscht. Fliesst jedoch ein Kurzschlussstrom durch den Schnellschalter, so dauert diese normale Ausschaltung zu lange und ein durch den Kurzschlusstrom direkt betätigter Auslöser wird angeregt. Dieser Auslöser wirkt auf die Klinkenstange ein und sorgt dafür, dass die Verklinkung zwischen Rolle und Klinkenstange gelöst wird. Die auf die Rolle wirkende Ausschaltfeder wird dann sofort wirksam und die Kontaktbrücke wird rasch in Ausschaltrichtung gezogen.

Der auf die Klinkenstange einwirkende Auslöser, beispielsweise ein Auslösemagnet, muss kräftig dimensioniert sein, um die Klinkenstange sicher relativ zur Rolle bewegen zu können, da grosse Gegenkräfte zu überwinden sind. Wird der Auslöser etwas schwächer ausgelegt, so wird dadurch die Ausschaltzeit auf unzulässige Werte erhöht.

### DARSTELLUNG DER ERFINDUNG

Hier will die Erfindung Abhilfe schaffen. Die Erfindung, wie sie in den Ansprüchen gekennzeichnet ist, löst die Aufgabe, eine Verklinkung für eine eingeschaltete Kontaktbrücke eines Schnellschalters zu schaffen, die sehr rasch aufgehoben werden kann, so dass hohe Ausschaltströme insbesondere Kurzschlussströme besonders schnell unterbrochen werden können.

Der durch die Erfindung erreichte Vorteil ist im wesentlichen darin zu sehen, dass unmittelbar nach dem Aufheben der Verklinkung eine Komponente der immer noch auf die Rolle in Einschaltrichtung einwirkenden Kraft die Bewegung der Klinkenstange zusätzlich beschleunigt und damit eine noch schnellere Ausschaltbewegung der Kontaktbrücke ermöglicht.

Die weiteren Ausgestaltungen der Erfindung sind Gegenstände der abhängigen Ansprüche.

Die Erfindung, ihre Weiterbildung und die damit erzielbaren Vorteile werden nachstehend anhand der Zeichnungen, welche lediglich einen Ausführungsweg darstellen, näher erläutert.

### KURZE BESCHREIBUNG DER ZEICHNUNGEN

Es zeigen:
Fig. 1 eine Prinzipskizze eines Kontaktsystems eines Schnellschalters,
Fig. 2 eine Detailskizze der erfindungsgemässen Verklinkung, und
Fig. 3 eine Darstellung der in der Verklinkung nach Fig. 2 wirksamen Kräfte.

Bei allen Figuren sind gleichwirkende Elemente mit gleichen Bezugszeichen versehen.

### WEGE ZUR AUSFÜHRUNG DER ERFINDUNG

In der Fig. 1 ist ein Kontaktsystem eines Schnellschalters stark vereinfacht dargestellt. An einer Stromschiene 1 ist ein Festkontakt 2 befestigt. Im eingeschalteten Zustand wird auf den Festkontakt 2 ein bewegliches Kontaktstück 3 gepresst, welches mit einem Ende einer beweglichen Kontaktbrücke 4 verbunden ist. Die bewegliche Kontaktbrücke 4 ist mit ihrem anderen Ende drehbar in einem für die Stromführung geeigneten Abwälzlager 5 gelagert. Dieses Abwälzlager 5 ist in eine Stromschiene 6 eingelassen. Die bisher beschriebenen Bauelemente 1 bis 6 bilden die Hauptstrombahn des Schnellschalters. Während des Ausschaltvorganges, wenn ein zwischen dem Festkontakt 2 und dem Kontaktstück 3 brennender Lichtbogen in bekannter Weise auf Funkenhörner 8 und 9 kommutiert, wird kurzzeitig eine Nebenstrombahn 10 mit Strom beaufschlagt. Die Kontaktbrücke 4 wird dann nicht mehr mit Strom beaufschlagt und läuft ohne weitere elektrische Belastung in ihre Ausschaltstellung. Sobald der Lichtbogen, der in bekannter Weise von den Funkenhörnern 8, 9 auf eine Vielzahl nicht dargestellter Löschbleche überspringt, erlischt, ist die Stromführung durch den Schnellschalter definitiv unterbrochen. Zwischen dem Festkontakt 2 und dem Kontaktstück 3 steht dann die wiederkehrende Spannung an.

Die Kontaktbrücke 4 weist einen in Richtung ihrer Längsachse erstreckten Durchbruch 12 auf. Seitenwände dieses Durchbruchs 12 tragen eine Achse 13 auf welcher eine zylindrisch ausgebildete Rolle 14 drehbar gelagert ist. Die Achse 13 und die Rolle 14 weisen eine gemeinsame Mittelachse auf, welche senkrecht zur Bewegungsrichtung der Kontaktbrücke 4 verläuft. Im eingeschalteten Zustand der Kontaktbrücke 4 ruht die Rolle 14 auf einer Klinkenstange 15, deren der Rolle 14 zugewandte Stirnseite als zumindest teilweise der Rollenkontur angepasste Kulisse 16 ausgebildet ist. Das der Rolle abgewandte Ende der Klinkenstange 15 ist drehbar in einem Isolierteil 17 gelagert. Ein Verbindungsstück 18 verbindet das Isolierteil 17 mit einer nicht dargestellten, prinzipiell bekannten Ein- und Ausschaltvorrichtung. Eine Feder 19, die sich auf einen Support 20 aus Isoliermaterial abstützt, drückt die Klinkenstange 15 nach oben gegen die Rolle 14. Die Ein- und Ausschaltvorrichtung wirkt über die Klinkenstange 15 auf die Rolle 14 und damit auf die Kontaktbrücke 4 ein. Im eingeschalteten Zustand bringt sie auch die Kontaktkraft zwischen dem Festkontakt 2 und dem Kontaktstück 3 auf, etwaiger Kontaktabbrand wird dabei automatisch ausgeglichen.

Die Kräfte welche in Einschaltrichtung auf die Kontaktbrücke 4 wirken, werden durch die Ein- und Ausschaltvorrichtung aufgebracht. Für eine normale, betriebsbedingte Ausschaltung, wird die Kraft in Einschaltrichtung aufgehoben und eine Ausschaltfeder 22, welche direkt auf die Kontaktbrücke 4 einwirkt, zieht dieselbe in deren Ausschaltstellung. Die Ausschaltfeder 22 ist mindestens einseitig isoliert aufgehängt, um Streuströme durch die Ausschaltfeder zu vermeiden. Wenn sehr grosse Ströme, beispielsweise Kurzschlussströme, abzuschalten sind, so muss der Abschaltvorgang beschleunigt werden. Ein zusätzlicher Auslöser 25, beispielsweise ein Magnet, der durch den hohen Strom direkt angeregt wird, wirkt mittels einer Klinke 26 auf das Ende 27 der Klinkenstange 15, welches durch den Durchbruch 12 ragt, ein. Dabei wird die Klinkenstange 15 nach unten gedrückt und die Rolle 14 rollt entlang der Kulisse 16 in Ausschaltrichtung. Die Verklinkung zwischen Rolle 14 und Klinkenstange 15 wird auf diese Weise sehr schnell gelöst.

Zur Erläuterung der Wirkungsweise dieser Verklinkung sei zunächst die Fig. 2 näher betrachtet. Die als Kulisse 16 ausgebildete Stirnseite der Klinkenstange 15 ist teilweise der Rollenkontur angepasst. Ab einem Punkt A geht der der Rollenkontur angepasste Teil der Kulisse 16 in einen tangential zur Rolle 14 verlaufenden Abschnitt über. Die Kulisse 16 ist so ausgebildet, dass im eingeschalteten Zustand der Kontaktbrücke 4 die Rolle 14 beaufschlagende Reibungskräfte kompensiert sind. Der tangential zur Rolle 14 verlaufende Abschnitt der Kulisse 16 ist gegenüber der Einschaltrichtung um einen Winkel 90°-α geneigt. Die Einschaltrichtung wird durch einen Pfeil 28 angedeutet. Der Winkel α selbst ist als Winkel zwischen der Einschaltrichtung und der Verbindungslinie 29, die den Punkt A mit dem Mittelpunkt Z der Achse 13 verbindet, definiert. Der gleiche Winkel α tritt auch auf als Winkel zwischen dem tangential zur Rolle 14 verlaufenden Abschnitt der Kulisse 16 und einer senkrecht zur Einschaltrichtung der Klinkenstange 15 verlaufenden Linie. Der tangential zur Rolle 14 verlaufende Abschnitt der Kulisse 16 muss nicht bis zur Oberkante der Klinkenstange 15 gerade verlaufen, er kann auch, wie durch eine gestrichelte Linie 30 angedeutet, etwas abgerundet werden, um das Ablaufen der Rolle 14 zu erleichtern.

Aus Fig. 3 sind die wesentlichen Kräfte ersichtlich, die im Punkt A zwischen Rolle 14 und Klinkenstange 15 wirksam sind. Eine Kraft P₁ wirkt in Einschaltrichtung, sie wird durch die Ein- und Ausschaltvorrichtung aufgebracht. Diese Kraft P₁ kann in bekannter Weise in ihre Komponenten P₂ und P₃ zerlegt werden. Die Komponente P₂ wirkt in Richtung auf den Mittelpunkt Z der Achse 13 und die Komponente P₃, die durch die Beziehung $\text{P₃ = P₁ · sinα}$ dargestellt werden kann, senkrecht zur Komponente P₂. Die Komponente P₃ kann parallel verschoben werden, bis ihre Wirkungsrichtung mit der Richtung des tangential verlaufenden Abschnitts der Kulisse 16 zusammenfällt. Sie wirkt dann von oben her auf den Punkt A ein. Dieser Kraftkomponente P₃ wirkt eine genau gleich grosse Kraft P₄ auf der gleichen Achse entgegen. Diese Kraft P₄ ist die Summe der Reibungskräfte, die in dem System Achse 13, Rolle 14 und Kulisse 16 auftreten.

Dabei ist die Reibungskraft P₄₁, die zwischen Rolle 14 und Kulisse 16 auftritt durch die Beziehung $\text{P₄₁ = P₁ · cosα · C₆}$ bestimmt, wobei C₆ der Reibungskoeffizient zwischen Rolle 14 und Kulisse 16 ist. Die Reibungskraft zwischen Achse 13 und Rolle 14 wird im Verhältnis des Radius R₁ der Achse 13 zum Radius R₂ der Rolle 14 verkleinert. Im Punkt A wirkt von dieser letzteren Reibungskraft die Komponente

Die Kraft P₄ ist durch die Beiehung $\text{P₄ = P₄₁ + P₄₂}$ bestimmt.

Werden die Komponente P₃ und die Kraft P₄ einander gleichgesetzt, so ergibt sich daraus für die Bemessung des Winkels α folgende Gleichung:

Die Rolle 14 kann eine äussere Lauffläche aufweisen, in die eine rillenförmige Ausnehmung eingelassen ist. Diese Ausnehmung dient als Führung für die Stirnseite der Klinkenstange 15. Ein seitliches Abrutschen der Klinkenstange 15 von der Rolle 14 wird dadurch vermieden. Ebenso wird dadurch ein Verkanten der beiden Teile vermieden. Ferner ist es möglich die Stirnseite der Klinkenstange 15 der Form der Ausnehmung der Rolle 14 anzugleichen, um eine noch bessere Führung zu erhalten.

## Patentansprüche

1. Verklinkung für einen Schnellschalter, mit einer in einer beweglichen Kontaktbrücke (4) drehbar auf einer Achse (13) gelagerten Rolle (14), mit einer in Einschaltrichtung auf die Rolle (14) einwirkenden, drehbar gelagerten Klinkenstange (15), deren der Rolle (14) zugewandte Stirnseite als zumindest teilweise der Rollenkontur angepasste Kulisse (16) ausgebildet ist, mit einer die Kontaktbrücke (4) in Ausschaltrichtung beaufschlagenden Kraft, die insbesondere durch ein Federelement (22) aufgebracht wird, mit einem auf die Klinkentstange (15) einwirkenden Auslöser (25), dadurch gekennzeichnet,
dass die Kulisse (16) so ausgebildet ist, dass im eingeschalteten Zustand der Kontaktbrücke (4) die Rolle (14) beaufschlagende Reibungskräfte kompensiert sind, was dadurch erreicht wird, dass der der Rollenkontur angepasste Teil der Kulisse (16) in einen tangential zur Rolle (14) verlaufenden Abschnitt übergeht, und dass der tangential zur Rolle (14) verlaufende Abschnitt der Kulisse (16) gegenüber der Einschaltrichtung um einen Winkel 90°-α geneigt ist, wobei der Winkel α wie folgt bemessen ist: dabei ist C₅ der Reibungskoeffizient zwischen Achse (13) und Rolle (14), C₆ der Reibungskoeffizient zwischen Rolle (14) und Kulisse (16), R₁ der Radius der Achse (13) und R₂ der Radius der Rolle (14).

2. Verklinkung nach Anspruch 1, dadurch gekennzeichnet,
dass die Lauffläche der Rolle (14) eine als Führung für die Stirnseite der Klinkenstange (15) dienende Ausnehmung aufweist.

3. Verklinkung nach Anspruch 2, dadurch gekennzeichnet,
dass die Stirnseite der Klinkenstange (15) der Form der Ausnehmung angeglichen ist.

## Claims

1. Latch for a high-speed circuit breaker, having a roller (14) which is supported in a moving contact bridge (4) such that it can rotate on a shaft (13), having a latching rod (15), which acts on the roller (14) in the switching-on direction and is supported such that it can rotate and whose end facing the roller (14) is constructed as a link (16) which is matched at least partially to the roller contour, having a force which acts on the contact bridge (4) in the switching-off direction and is applied especially by a spring element (22), and having a trip device (25) which acts on the latching rod (15), characterised in that the link (16) is constructed such that, in the switched-on state of the contact bridge (4), the friction forces acting on the roller (14) are compensated for, which is achieved in that the part of the link (16) which is matched to the roller contour merges into a section which runs tangentially with respect to the roller (14), and in that the section of the link (16) which runs tangentially with respect to the roller (14) is inclined through an angle of 90°-α with respect to the switching-on direction, the angle α being dimensioned as follows: C₅ in this case being the coefficient of friction between the shaft (13) and the roller (14), C₆ the coefficient of friction between the roller (14) and the link (16), R₁ the radius of the shaft (13) and R₂ the radius of the roller (14).

2. Latch according to Claim 1, characterised in that the running surface of the roller (14) has a recess which is used as a guide for the end of the latching rod (15).

3. Latch according to Claim 2, characterised in that the end of the latching rod (15) is matched to the shape of the recess.

## Revendications

1. Encliquetage pour un interrupteur à coupure rapide, avec un galet (14) monté de façon rotative sur un axe (13) dans un pont de contact mobile (4), avec une tige d'encliquetage (15) disposée de façon rotative, agissant dans le sens de l'enclenchement sur le galet (14) et dont la face frontale tournée vers le galet (14) forme une coulisse (16) épousant au moins partiellement le contour du galet, avec une force agissant sur le pont de contact (4) dans le sens du déclenchement, qui est appliquée en particulier par un élément formant ressort (22), avec un déclencheur (25) agissant sur la tige d'encliquetage (15), caractérisé en ce que la coulisse (16) est constituée de telle façon qu'à l'état enclenché du pont de contact (4), les efforts de frottement agissant sur le galet (14) sont neutralisés, ce qui est obtenu par le fait que la partie de la coulisse (16) épousant le contour du galet se prolonge par un tronçon tangent au galet (14) et que le tronçon de la coulisse (16) tangent au galet (14) est incliné d'un angle de 90° - α par rapport à la direction d'enclenchement, l'angle α étant mesuré de la manière suivante: où C₅ est le coefficient de frottement entre l'axe (13) et le galet (14), C₆ est le coefficient de frottement entre le galet (14) et la coulisse (16), R₁ est le rayon de l'axe (13) et R₂ est le rayon du galet (14).

2. Encliquetage suivant la revendication 1, caractérisé en ce que la surface de roulement du galet (14) présente un évidement servant de guide pour la face frontale de la tige d'encliquetage (15).

3. Encliquetage suivant la revendication 2, caractérisé en ce que la face frontale de la tige d'encliquetage (15) est adaptée à la forme de l'évidement.
